# EUROPÄISCHE PATENTSCHRIFT

(11) **EP 2 180 193 B1**
(45) Veröffentlichungstag und Bekanntmachung des Hinweises auf die Patenterteilung: **10.10.2018**
(21) Anmeldenummer: 09010688.1
(22) Anmeldetag: 19.08.2009
(51) Int. Cl.: F04D 27/02, F04D 29/68

(54) **Strömungsarbeitsmaschine mit saugseitennaher Randenergetisierung**
Fluid-flow machine with edge energising near the suction side
Turbomachine dotée d'un moyen pour énergiser des bords proches du côté aspirant

(30) Priorität: 21.10.2008 DE 102008052409
(43) Veröffentlichungstag der Anmeldung: 28.04.2010
(73) Patentinhaber: Rolls-Royce Deutschland Ltd & Co KG, 15827 Blankenfelde-Mahlow (DE)
(72) Erfinder: Gümmer, Volker, Dr., 85411 Hohenkammer (DE)
(74) Vertreter: Hoefer & Partner Patentanwälte mbB

(56) Entgegenhaltungen:
- EP-A2- 1 536 146
- EP-A2- 1 609 999

## Beschreibung

Die Erfindung betrifft eine Strömungsarbeitsmaschine mit saugseitennaher Randenergetisierung gemäß dem Oberbegriff des Anspruches 1.

Die aerodynamische Belastbarkeit und die Effizienz von Strömungsarbeitsmaschinen, beispielsweise Bläsern, Verdichtern, Pumpen und Ventilatoren, wird durch das Wachstum und die Ablösung von Grenzschichten auf den Schaufeln und insbesondere auf den Naben- und Gehäusewänden begrenzt. Der Stand der Technik hält für den Fall hoher aerodynamischer Belastung und starken Grenzschichtwachstums auf den Ringkanalseitenwänden (Nabe oder Gehäuse) nur bedingt Lösungen bereit.

Für Schaufeloberflächen (Saug- und Druckseite) sind hingegen Konzepte bekannt. Verwandte Alternativlösungen sehen ein direktes Durchtreten des Fluides von der Schaufeldruckseite zur Schaufelsaugseite vor. Daneben existiert für Rotoren ein Konzept zur Luftzufuhr an Nabe und Gehäuse durch in Umfangsrichtung der Maschine verlaufende Schlitze, um die dortigen Wandgrenzschichten zu beeinflussen. Schließlich gibt es Konzepte, bei denen Rotoren am Gehäuse aus einzelnen Düsen angeblasen werden, um die dortige Radialspaltströmung günstig zu beeinflussen. Der allgemeine Gedanke der Grenzschichtbeeinflussung durch Einblasung bzw. Fluidzufuhr ist somit im Stand der Technik enthalten, doch gibt es keine wirkungsvollen Lösungen für die Beeinflussung der Seitenwandgrenzschichtströmung in Schaufelanordnungen mit festem Schaufelende, d. h. bei Verbindungen von Schaufelende und Hauptströmungspfadberandung ohne Spalt.

Der Stand der Technik ist teils in nachfolgenden Veröffentlichungen dokumentiert:
US 5,690,473
US 6,334,753
US 2,870,957
US 2,933,238
US 5,480,284

Die Strömung in Schaufelreihen aerodynamisch hoch belasteter Strömungsarbeitsmaschinen weist eine sehr hohe zu erreichende Strömungsumlenkung auf. Die erforderliche Strömungsumlenkung kann entweder in Teilen der Schaufelhöhe oder entlang der gesamten Schaufelhöhe so hoch werden, dass eine konventionelle Anordnung zu frühzeitiger Ablösung der Grenzschichtströmung im Randbereich an Naben- und/oder Gehäusewänden führt.

Übliche Schaufelreihen, wie sie in Fig.1 dargestellt sind, ohne zusätzliche Gestaltungsmerkmale zur Stabilisierung der Wandgrenzschichten, sind aufgrund extrem hoher Druckverluste und der Nichterreichung der angestrebten Strömungsumlenkung, beides verursacht durch starke Sekundärströmungen, Grenzschichtablösung und Rückströmung, ungeeignet. Die Konsequenz ist ein insgesamt schlechtes Leistungsverhalten der Strömungsarbeitsmaschine im Hinblick auf den Wirkungsgrad und die verfügbare Stabilitätsmarge.

Schaufelreihen mit einer Gestaltung nach dem Stand der Technik, siehe Fig.1, besitzen aufgrund der starken auftretenden aerodynamischen Belastung der Seitenwandgrenzschichten, d. h. der am Hauptströmungspfadberandung ausgebildeten Grenzschichten, einen zu geringen Arbeitsbereich und zu hohe Verluste, um die in modernen Strömungsarbeitsmaschinen erforderlichen Betriebskennwerte zu erbringen. Bisher vorgeschlagene Lösungen zur Fluidzufuhr am Strömungspfadrand dienten primär der Beeinflussung der Spaltleckageströmung an Rotorspitzen.

Die vorliegende Erfindung bezieht sich auf Schaufeln von Strömungsarbeitsmaschinen wie Bläser, Verdichter, Pumpen und Ventilatoren axialer, halbaxialer und radialer Bauart mit gasförmigem oder flüssigem Arbeitsmedium. Die Strömungsarbeitsmaschine kann eine oder mehrere Stufen mit jeweils einem Rotor und einem Stator umfassen, in Einzelfällen wird die Stufe lediglich durch einen Rotor gebildet. Der Rotor besteht aus einer Anzahl von Schaufeln, die mit der rotierenden Welle der Maschine verbunden sind und Energie an das Arbeitsmedium abgeben. Der Rotor kann mit oder ohne Deckband am äußeren Schaufelende ausgeführt sein. Der Stator besteht aus einer Anzahl feststehender Schaufeln, die nabenseitig wie gehäuseseitig mit festem oder freiem Schaufelende ausgeführt sein können. Die Rotortrommel und die Beschaufelung sind üblicherweise von einem Gehäuse umgeben, in anderen Fällen, z. B. bei Propellern oder Schiffsschrauben, existiert kein Gehäuse. Die Maschine kann auch einen Stator vor dem ersten Rotor, ein sogenanntes Vorleitrad aufweisen. Mindestens ein Stator oder Vorleitrad kann -abweichend von der unbeweglichen Fixierung- drehbar gelagert sein, um den Anstellwinkel zu verändern. Eine Verstellung erfolgt beispielsweise durch eine von außerhalb des Ringkanals zugängliche Spindel. Alternativ kann die besagte Strömungsarbeitsmaschine bei Mehrstufigkeit zwei gegenläufige Wellen besitzen, so dass die Rotorschaufelreihen von Stufe zu Stufe die Drehrichtung wechseln. Hierbei existieren keine Statoren zwischen aufeinander folgenden Rotoren. Schließlich kann die Strömungsarbeitsmaschine alternativ eine Nebenstromkonfiguration derart aufweisen, dass sich der einstromige Ringkanal hinter einer bestimmten Schaufelreihe in zwei konzentrische Ringkanäle aufteilt, die ihrerseits mindestens jeweils eine weitere Schaufelreihe beherbergen. Fig. 2 zeigt beispielhaft vier mögliche Konfigurationen der Strömungsarbeitsmaschine.
Die EP 1 609 999 A2 zeigt eine Strömungsarbeitsmaschine gemäß dem Oberbegriff des Anspruchs 1, bei welcher im Bereich mindestens eine Schaufel eines Stators Mittel zur Randstrahlerzeugung mit zumindest einer Fluid an der radial äußeren Begrenzung eines Hauptströmungspfades ausleitenden Düse vorgesehen sind.
Der vorliegenden Erfindung liegt die Aufgabe zugrunde, eine Strömungsarbeitsmaschine der eingangs genannten Art zu schaffen, welche unter Vermeidung der Nachteile des Standes der Technik eine wirkungsvolle Grenzschichtbeeinflussung im Schaufelspitzenbereich aufweist.
Erfindungsgemäß wird die Aufgabe durch die Merkmalskombination des Hauptanspruchs gelöst, die Unteransprüche zeigen weitere vorteilhafte Ausgestaltungen der Erfindung.

Im einzelnen umfasst die vorliegende Erfindung somit eine Strömungsarbeitsmaschine mit einem Hauptströmungspfad, in welchem zumindest eine Reihe von Schaufeln angeordnet ist, wobei mindestens ein Schaufelende einer Schaufelreihe eine feste Verbindung zur Hauptströmungspfadberandung aufweist und mindestens eine mit Fluid versorgte Randkammer im Bereich dieses Schaufelendes außerhalb der Hauptströmungspfadberandung vorgesehen ist, wobei mindestens ein Auslass im Bereich des besagten festen Schaufelendes in der Nähe mindestens einer Schaufelsaugseite vorgesehen ist, durch den Fluid aus der besagten mindestens einen Randkammer im Wesentlichen in Richtung der Hauptströmung auf die Oberfläche der Hauptströmungspfadberandung gelangt.

Erfindungsgemäß ist für den Einsatz in einer Strömungsarbeitsmaschine eine Schaufel geschaffen, die im Bereich mindestens eines ihrer Enden an der Hauptströmungspfadberandung einen speziell geformten Auslass zur Tangentialstrahlerzeugung in Nähe der Schaufelsaugseite aufweist, derart, dass Fluid aus einer Kammer außerhalb der Hauptströmungspfadberandung auf strömungsgünstige Weise auf die Oberfläche der Hauptströmungspfadberandung austreten kann.
Im Folgenden wird die Erfindung anhand von Ausführungsbeispielen in Verbindung mit den Figuren beschrieben. Dabei zeigt:
- Fig.1: eine Schaufel nach dem Stand der Technik,
- Fig.2: eine mögliche Konfigurationen erfindungsrelevanter Strömungsarbeitsmaschinen,
- Fig.3a: ein Beispiel einer erfindungsgemäßen Schaufel, Stator mit freiem Schaufelende an der Nabe,
- Fig.3b: ein Beispiel einer erfindungsgemäßen Schaufel, Stator mit Deckband an der Nabe,
- Fig.3c: ein Beispiel einer erfindungsgemäßen Schaufel, Rotor mit freiem Schaufelende am Gehäuse,
- Fig.3d: ein Beispiel einer erfindungsgemäßen Schaufel, Rotor mit Deckband am Gehäuse,
- Fig.4a: eine Seitenwandstrahlerzeugung, Ringkanalwandansicht an einem festen Schaufelende, orthogonale Anordnung der Auslasstrajektorie,
- Fig.4b: eine Seitenwandstrahlerzeugung, Ringkanalwandansicht an einem festen Schaufelende, stromauf geneigte Anordnung der Auslasstrajektorie,
- Fig.4c: eine erfindungsgemäße Seitenwandstrahlerzeugung, Ringkanalwandansicht an einem festen Schaufelende, Auslasstrajektorie vor der Engstelle,
- Fig.4d: eine erfindungsgemäße Definition der Trajektorienneigung,
- Fig.5a: eine erfindungsgemäße Form des Auslasses, knickartiger Konturübergang, Schnitt Z-Z,
- Fig.5b: eine erfindungsgemäße Form des Auslasses, allmählicher Konturübergang, Düsenform, Schnitt Z-Z,
- Fig.5b: eine Definition des erfindungsgemäßen Auslasses, Betrachtung in einer freien Schnittebene, Düsenform,
- Fig.5c: ein erfindungsgemäßer Übergang des Auslasses zur Oberfläche, Schnitt Z-Z,
- Fig.5d: ein erfindungsgemäßer Auslass mit Trennsteg oder Umlenkhilfe, Schnitt Z-Z.

Eine konventionelle Schaufelreihe nach dem Stand der Technik, wie sie in Fig. 1 gezeigt ist, besitzt keine an der Hauptströmungspfadberandung in Saugseitennähe vorgesehenen Auslässe zur Erzeugung eines Tangentialstrahls. Die rechte Seite der Fig. 1 zeigt vereinfacht eine Rotor- oder Statorschaufelreihe 5 im Meridianschnitt mit Anströmung von links nach rechts (dicker Pfeil). Bei konventionellen Schaufeln 5 verläuft die Strömung zwar um die einzelnen Profilschnitte der Schaufeln 5 (siehe Ansicht X-X) dem Verlauf der Schaufelpassage folgend von der Vorderkante (VK) zur Hinterkante (HK), doch treten in Nähe der Strömungspfadberandung an Nabe 3 oder Gehäuse 1 nachteilige Sekundärströmungen auf, die lokale Rückströmgebiete mit teils abgelöster Strömung zur Folge haben (siehe gestrichelte Pfeile im linken und rechten Bildteil).

Die Fig. 3a zeigt das Beispiel einer erfindungsgemäßen Schaufelreihe, hier eines Stator mit festem Schaufelende am Gehäuse 1, an dem die auftretenden mechanischen Lasten auf die bauliche Struktur der Strömungsarbeitsmaschine weiter übertragen werden und das im folgenden als "lastübertragendes festes Schaufelende" bezeichnet wird. An der Nabe befindet sich ein freies Schaufelende mit Laufspalt.

Die Schaufel 5 ist im Meridianschnitt mit Anströmung von links nach rechts, siehe linker Bildteil und in der Ansicht X-X (Gehäuseansicht) im rechten Bildteil dargestellt.

Der Stator besitzt an seinem lastübertragenden festen Schaufelende mindestens eine mit Fluid versorgte, außerhalb des Hauptströmungspfades befindliche Primärrandkammer, die im Bild nur vereinfacht skizziert ist und aus der durch mindestens einen Auslass Fluid auf die Oberfläche der Hauptströmungspfadberandung austritt.

Die Fig. 3b zeigt das Beispiel einer erfindungsgemäßen Schaufel 5, hier eines Stators mit lastübertragenden festem Schaufelende am Gehäuse 1, und festem Schaufelende an der Nabe 3. Zwischen dem Deckband 10 an der Nabe 3 und der Rotorwelle liegt eine rotierende Relativbewegung vor, wobei Dichtspitzen 11 in einer das Deckband 10 umgebenden Kavität 12 für eine Abdichtung sorgen. Ein solches festes Schaufelende wird im Folgenden als "lastfreies festes Schaufelende" bezeichnet.

Die Schaufel ist im Meridianschnitt mit Anströmung von links nach rechts, siehe linker Bildteil und in der Ansicht Y-Y (Nabenansicht) im rechten Bildteil dargestellt.

Der Stator besitzt an seinem lastübertragenden festen Schaufelende mindestens eine mit Fluid versorgte Primärrandkammer 13 außerhalb des Hauptströmungspfades 2, aus der durch einen Auslass 6 Fluid auf die Oberfläche der Hauptströmungspfadberandung austritt.

Der Stator besitzt zudem mindestens einen Strömungsweg im Innern mindestens einer Schaufel 5, der die mindestens eine Primärrandkammer 13 am lastübertragenden festen Schaufelende mit mindestens einer Sekundärrandkammer 14, definiert durch ihre Lage außerhalb des Hauptströmungspfades am anderen festen Schaufelende des Stators, verbindet, wobei aus der mindestens einen Sekundärrandkammer 14 durch mindestens einen Auslass 6 ebenfalls Fluid auf die Oberfläche der Hauptströmungspfadberandung austritt.

Ein erfindungsgemäß günstiger Fall liegt vor, wenn entsprechend der Darstellung in Fig. 3b, das feste Schaufelende mit Sekundärrandkammer 14 ein lastfreies festes Schaufelende ist und die mindestens eine Sekundärrandkammer 14 innerhalb des Deckbandes 10 vorgesehen ist.

Wie in Fig. 3b dargestellt, ist es weiterhin erfindungsgemäß besonders vorteilhaft, wenn von mindestens einem Strömungsweg im Innern mindestens einer Schaufel 5 ausgehend mindestens ein Auslass 15 zu mindestens einer der beiden Schaufeloberflächen (konvexe Saugseite SS, konkave Druckseite DS) geschaffen ist, durch den zusätzlich Fluid austreten kann, wobei es weiterhin vorteilhaft ist, wenn bei Vorsehung mehrerer Auslässe 15 an Schaufeloberflächen mindestens drei schlitzartige im Wesentlichen in hauptströmungstransveraler Richtung nebeneinander und in einer Reihe angeordnete Auslässe 15 an der Saugseite vorgesehen sind.

Die Fig. 3c zeigt das Beispiel einer erfindungsgemäßen Schaufelreihe, hier eines Rotors mit lastübertragendem festem Schaufelende an der Nabe. Am Gehäuse 1 befindet sich ein freies Schaufelende mit Laufspalt.

Die Schaufel 5 ist im Meridianschnitt mit Anströmung von links nach rechts, siehe linker Bildteil und in der Ansicht Y-Y (Nabenansicht) im rechten Bildteil dargestellt.

Der Rotor besitzt an seinem lastübertragenden festen Schaufelende mindestens eine mit Fluid versorgte, außerhalb des Hauptströmungspfades befindliche Primärrandkammer 13, die im Bild nur vereinfacht skizziert ist und aus der durch mindestens einen Auslass Fluid 6 auf die Oberfläche der Hauptströmungspfadberandung austritt.

Die Fig. 3d zeigt das Beispiel einer erfindungsgemäßen Schaufel 5, hier eines Rotors mit lastübertragenden festem Schaufelende an der Nabe 3 und lastfreiem festem Schaufelende (mit Deckband 10) am Gehäuse 1. Zwischen Deckband 10 und Gehäuse 1 liegt eine rotierende Relativbewegung vor, wobei Dichtspitzen 11 in einer das Deckband 10 umgebenden Kavität 12 für eine Abdichtung sorgen. Die Schaufel 5 ist im Meridianschnitt mit Anströmung von links nach rechts, siehe linker Bildteil und in der Ansicht X-X (Gehäuseansicht) im rechten Bildteil dargestellt.

Der Rotor besitzt an seinem lastübertragenden festen Schaufelende mindestens eine mit Fluid versorgte Primärrandkammer 13 außerhalb des Hauptströmungspfades, aus der durch einen Auslass 6 Fluid auf die Oberfläche der Hauptströmungspfadberandung austritt.

Der Rotor besitzt zudem mindestens einen Strömungsweg im Innern mindestens einer Schaufel 5, der die mindestens eine Primärrandkammer 13 am lastübertragenden festen Schaufelende mit mindestens einer Sekundärrandkammer 14, definiert durch ihre Lage außerhalb des Hauptströmungspfades am anderen festen Schaufelende des Rotors, verbindet, wobei aus der mindestens einen Sekundärrandkammer 14 durch mindestens einen Auslass 6 ebenfalls Fluid auf die Oberfläche der Hauptströmungspfadberandung austritt.

Ein erfindungsgemäß günstiger Fall liegt vor, wenn entsprechend der Darstellung in Fig. 3d, das feste Schaufelende mit Sekundärrandkammer 14 ein lastfreies festes Schaufelende ist und die mindestens eine Sekundärrandkammer 14 innerhalb des Deckbandes 10 vorgesehen ist.

Wie in Fig. 3d dargestellt, ist es weiterhin erfindungsgemäß besonders vorteilhaft, wenn von mindestens einem Strömungsweg im Innern mindestens einer Schaufel 5 ausgehend mindestens ein Auslass 15 zu mindestens einer der beiden Schaufeloberflächen (konvexe Saugseite SS, konkave Druckseite DS) geschaffen ist, durch den zusätzlich Fluid austreten kann, wobei es weiterhin vorteilhaft ist, wenn bei Vorsehung mehrerer Auslässe 15 an Schaufeloberflächen mindestens drei schlitzartige im Wesentlichen in hauptströmungstransveraler Richtung nebeneinander und in einer Reihe angeordnete Auslässe an der Saugseite vorgesehen sind.

Die Öffnung mindestens eines Auslasses 6 an der Hauptströmungspfadberandung der betreffenden Schaufelreihe ist erfindungsgemäß in der Umgebung der Saugseite vorgesehen.

Die Schaufel 5 weist in der gezeigten Darstellung in Fig. 3a, 3b, 3c und 3d nur je eine Auslassöffnung 6 pro Schaufelpassage auf. Abweichend von dieser Darstellung können erfindungsgemäß auch jeweils mehrere Auslassöffnungen 6 in einer Schaufelpassage angeordnet sein.

Erfindungsgemäß besitzt der Auslass 6 eine in Hauptströmungsrichtung geneigte, idealerweise düsenartige Form, wobei der aus dem Auslass 6 durch die Auslassöffnung austretende Fluidstrahl eine wesentliche Komponente parallel zur Hauptströmung erhält und sich auf diese Weise im Wesentlichen tangential an die Hauptströmungspfadberandung anlegt.
Die Randkontur kann erfindungsgemäß im Bereich der Auslassöffnung glatt verlaufen oder einen lokalen, auf die Hauptströmungsrichtung bezogen rücksprungartigen Absatz aufweisen.
Die Fig. 4a zeigt sowohl auf seiner linken als auch rechten Bildseite die erfindungsgemäße Schaufelreihe mit festem Schaufelende in einem abgewickelten Stromlinienschnitt in der Nähe einer Hauptströmungspfadberandung, wie es etwa der Ansicht X-X oder Y-Y entspricht, d. h. in der durch die Meridianströmungsrichtung m und die Umfangsrichtung u gebildeten Ebene. Zugunsten einer besseren Übersichtlichkeit sind nur zwei Profilschnitte der erfindungsgemäßen Schaufelreihe 5 dargestellt. Die Anströmung erfolgt gemäß des dicken Pfeils schräg von links nach rechts. Jedes Profil besitzt eine Skelettlinie SL, die für die Zwecke der vorliegenden Erfindung innerhalb des Profils durch die Mittellinie zwischen Druck- und Saugseite und außerhalb des Profils durch die jeweils tangentiale Fortsetzung dieser Mittellinie an Vorder- und Hinterkante gegeben sein soll.
Im linken Bildteil kennzeichnet W die Weite der Schaufelpassage an der engsten Stelle zwischen zwei benachbarten Schaufelprofilen an der Hauptströmungspfadberandung. Die Dicke des Profils an der Engstelle ist mit d bezeichnet.
Außer den Skelettlinien SL der zwei dargestellten Profile ist eine Grenzlinie GL eingezeichnet, die erfindungsgemäß durch die zwischen zwei Schaufelprofilen gebildete Passage verläuft und dabei einen gleichbleibenden Abstand a=W+0,5·d von der konvexen Seite der Skelettlinie aufweist. Diese Grenzlinie schränkt den Bereich der erfindungsgemäß sinnvollen Positionen von Auslassöffnungen ein. So sind erfindungsgemäß Auslassöffnungen stets im Bereich zwischen der konvexen Seite einer Skelettlinie SL und der konkaven Seite der nächsten, in Richtung der Druckseite des benachbarten Profils anzutreffenden Grenzlinie GL vorgesehen.

Die linke Bildseite zeigt Beispiele von etwa quer zur Hauptströmung angeordneten schlitzartigen Auslassöffnungen innerhalb des Bereiches zwischen Skelettlinie SL und Grenzlinie GL. Ein kleiner Pfeil deutet jeweils den austretenden Fluidstrahl an.
Erfindungsgemäß günstig ist eine Positionierung einer Auslassöffnung 6 unmittelbar an der Profilsaugseite SS (siehe mittlere Öffnung) oder auch am Rand RF des üblicherweise an Schaufelenden vorgesehenen Rundungsradius, auch Filletradius genannt (siehe hintere Öffnung). Bei Anordnung stromauf der Vorderkantenlinie VKL ist die Nähe zur Skelettlinie günstig (siehe vordere Öffnung).
Durch jede dargestellte Auslassöffnung 6 verläuft quer oder schräg zur Hauptströmung und zur Strahlaustrittsrichtung die jeweilige Mittellinie. Handelt es sich, wie in diesem Beispiel dargestellt, um eine einzeln angeordnete Öffnung, wird die Mittellinie der Öffnung als die sogenannte Auslasstrajektorie TJ definiert.

Die rechte Bildseite zeigt weitere Beispiele von etwa zur Hauptströmung angeordneten Reihen von Auslassöffnungen. Ein kleiner Pfeil deutet jeweils den austretenden Fluidstrahl an. Die einzelnen Öffnungen können eckige oder runde/ovale Form besitzen und regelmäßig oder unregelmäßig von einander entfernt liegen.
Handelt es sich wie in diesem Beispiel dargestellt, um eine quer oder schräg zur Hauptströmung und zur Strahlaustrittsrichtung angeordnete Reihe von Öffnungen, wird die Verbindungslinie der Flächenschwerpunkte der zur Reihe gehörenden Öffnungen als Auslasstrajektorie TJ definiert.
Erfindungsgemäß günstig ist es, wenn die Auslasstrajektorie in ihrem gesamten Verlauf im Wesentlichen orthogonal zur örtlichen Tangente an die Skelettlinie ausgerichtet ist.

Die Fig. 4b zeigt auf der linken Seite eine Passage zwischen zwei benachbarten Profilen an der Hauptströmungspfadberandung. In der Passage ist mit gestrichelten Linien ein typisches Gefüge von Isobaren (Linien konstanten statischen Drucks) eingezeichnet. Wie zu erkennen ist, sind die Isobaren in einem weiten Bereich stromaufwärts geneigt und einheitlich gekrümmt. Aus funktionalen Gründen ist es daher erfindungsgemäß besonders günstig, wenn eine Auslasstrajektorie entsprechend dem Verlauf der Isobaren stromaufwärts geneigt und einheitlich gekrümmt ist. Zu Verdeutlichung ist eine Isobare durchgezogen gezeichnet.
Im rechten Bildteil ist die durchgezogene Isobare nochmals dargestellt. Ein Teil dieser Isobaren ist deckungsgleich mit der Trajektorie TJ der ebenfalls eingezeichneten Auslassöffnung.
Zudem kann es erfindungsgemäß besonders günstig sein, Auslassöffnungen noch näher an der Saugseite des Profils anzuordnen, limitiert durch eine Grenzlinie LL, die sich in einem kleineren konstanten Abstand a=0,7·W+0,5·d von der konvexen Seite der Skelettlinie befindet.
Die Fig. 4c zeigt die erfindungsgemäß besonders günstige Position der Auslasstraverse stromauf der im engsten Querschnitt zwischen zwei benachbarten Profilen verlaufende Linie LW.
Die Fig. 4d verdeutlicht die Definition der erfindungsgemäßen Neigung einer Auslasstrajektorie. Ein Schaufelprofil und eine Auslassöffnung sind als Orientierungshilfe im Hintergrund gepunktet dargestellt.
Die Trajektorie verläuft zwischen dem Anfangspunkt TA und dem Endpunkt TE. Erfindungsgemäß entscheidend ist der Bereich von Winkelbeträgen, in dem der Neigungswinkel α, den die Trajektorie TJ entlang ihres Verlaufes lokal mit der Skelettlinie einschließt, gehalten wird. Zur Ermittlung des Neigungswinkel α in einem bestimmten Punkt T der Trajektorie TJ ist zunächst in Richtung der Saugseite des nächst liegenden Profils das Lot auf die Skelettlinie SL zu fällen. Dadurch ist der Lotpunkt C gegeben. Der Neigungswinkel α wird schließlich wie im Bild eingezeichnet zwischen der Tangente an die Trajektorie im betrachteten Punkt T und der Tangente an die Skelettlinie im Lotpunkt C eingeschlossen.

Gemäß dieser Definition gilt für alle erfindungsgemäßen Auslasstrajektorien, dass der Neigungswinkel α entlang der gesamten Trajektorie Werte im Bereich 0°< α < 100° besitzt.

Betrachtet man den Auslass in vergrößerter Darstellung in dem in Fig. 4b eingezeichneten Schnitt Z-Z, so kann der Verlauf des Auslasses und die Art des Überganges vom Auslass zur Oberfläche der Hauptströmungspfadberandung unterschiedliche erfindungsgemäße Merkmale aufweisen.

Entsprechend Fig. 5a ist die einfachste Form eines erfindungsgemäßen Auslasses 6 ein schräges Einmünden in die Oberfläche der Hauptströmungspfadberandung bei Ausbildung eines Knicks an der Einmündestelle (Punkt G) bei glattem Verlauf der Kontur der Hauptströmungspfadberandung. Der Mündungswinkel β wird am Knickpunkt G zwischen der Tangente an die innere Kontur des Auslasses und der Tangente an die Kontur der Hauptströmungspfadberandung gemessen und soll erfindungsgemäß kleiner als 25° sein (β < 25°).

Die Fig.5b zeigt im Schnitt Z-Z einen düsenförmigen in Richtung der Hauptströmung geneigten und gekrümmten Verlauf des Auslasses, hier mit einem Absatz in der Kontur der Hauptströmungspfadberandung an der Mündungsstelle. Die erfindungsgemäßen Merkmale dieses Auslasses werden mit Hilfe von zwei einbeschriebenen Kreisen und der Mittellinie des Auslasses in der einen hier betrachteten Ebene beschrieben. Zunächst wird von außerhalb der Schaufel kommend der engste Querschnitt des Auslasses gefunden. Der engste Querschnitt hat die Weite e, muss aber nicht, wie hier dargestellt, direkt an der Austrittsöffnung des Auslasses liegen. Der Mittelpunkt des im engsten Querschnitt gefundenen Kreises ist mit ME gekennzeichnet. Weiter in den Auslass hineingehend können zur Bestimmung der Mittellinie GML des Auslasses weitere kontinuierlich größer werdende Kreise einbeschrieben werden. Entlang der Mittellinie GML wird die effektive Länge k des Auslasses gemessen, die weiter im Inneren der Schaufel durch den Mittelpunkt MI eines letzten einbeschriebenen Kreises begrenzt wird.

Die Fig.5c zeigt im Schnitt Z-Z weitere Merkmale des erfindungsgemäßen Auslasses, hinsichtlich seines Überganges zur Oberfläche der Hauptströmungspfadberandung. Wie bereits in Fig.5b besitzt der Engquerschnitt des Auslasses 6 die Weite e. Der Berührpunkt des in den Engquerschnitt einbeschriebenen Kreises mit der inneren, an dieser Stelle konvexen Begrenzungskontur des Auslasses 6 ist mit P bezeichnet. Die Tangente TGA sowie die Tangente TGO dienen hier zur Beschreibung des Übergangs des Auslasses 6 in die Oberfläche der Schaufel. TGA ist die Tangente im Punkt P an die innere Auslassbegrenzungskontur. TGO ergibt sich als Tangente an einen Kreis (der nicht im Bild gezeigt ist) durch die Schaufeloberflächenpunkte X, Y und Z. Den Punkt X erhält man als Schnittpunkt einer tangential an den Engquerschnitt befindlichen Kreis angelegten Orthogonalen auf TGA. Der Punkt Y befindet sich in einem entlang der Schaufelaußenkontur gemessenen Abstand von zwei Engquerschnittsweiten (2e) stromauf von Punkt X. Der Punkt Z befindet sich in einem entlang der Schaufelaußenkontur gemessenen Abstand von zwei Engquerschnittsweiten (2e) stromauf von Punkt Y.

Von bevorzugter Bedeutung ist die Absatzhöhe f, die als orthogonaler Abstand des Punktes Q von der Tangente TGO gemessen wird. Der Punkt Q befindet sich zwei Engquerschnittsweiten (2e) stromab von Punkt P.

Für die Gestalt des Auslasses gelten schließlich erfindungsgemäß bevorzugt folgende Festlegungen:
a.) der Engquerschnitt des Auslasses befindet sich an oder nahe der Auslassöffnung
b.) der Auslass besitzt vom Engquerschnitt ins Innere der Schaufel gehend eine über der gesamten effektiven Länge k kontinuierlich steigende Querschnittsweite (Düsenförmigkeit zwischen den Anfangs- und Endkreismittelpunkten MI und ME)
c.) die effektive Länge k, bezogen auf die Engquerschnittsweite e, liegt im Wertebereich k/e > 0,7
d.) der zwischen den Tangenten TGO und TGA eingeschlossene Mündungswinkel γ liegt im Wertebereich 0° < γ < 60°
e.) die Absatzhöhe f, bezogen auf die Engquerschnittsweite e, liegt im Wertebereich 0 < f/e < 3.

Die Fig.5d zeigt einen Auslass 6 mit zusätzlichen Gestaltungselementen. In besonderer erfindungsgemäßer Ausführung kann im Bereich des Auslasses 6 oder auch im Bereich des Hohlraumes mindestens ein Trennsteg 9 vorgesehen sein, der den herangeführten Fluidstrom unterteilt oder auch ähnlich wie ein Schaufelgitter umlenkt, bevor er als Tangentialstrahls auf die Schaufeloberfläche austritt.

Die Erfindung kann auch wie folgt beschrieben werden:
Strömungsarbeitsmaschine mit einem Hauptströmungspfad, in welchem zumindest eine Reihe von Schaufeln angeordnet ist, wobei mindestens ein Schaufelende einer Schaufelreihe eine feste Verbindung zur Hauptströmungspfadberandung aufweist und mindestens eine mit Fluid versorgte Randkammer im Bereich dieses Schaufelendes außerhalb der Hauptströmungspfadberandung vorgesehen ist, wobei im Bereich des besagten festen Schaufelendes in der Umgebung mindestens einer Schaufelsaugseite mindestens ein Auslass vorgesehen ist, durch den Fluid aus der besagten mindestens einen Randkammer auf strömungsgünstige Weise auf die Oberfläche der Hauptströmungspfadberandung in den Hauptströmungspfad gelangt, wobei:
a.) durch die Form und Orientierung des besagten mindestens einen Auslasses der entstehende Fluidstrahl unmittelbar nach seinem Eintritt in den Hauptströmungspfad bei Betrachtung in der Meridianebene (x-r-Ebene) im Wesentlichen tangential zur Kontur der Hauptströmungspfadberandung und bei Betrachtung in der durch Umfangsrichtung u und Meridianrichtung m gebildeten Ebene im Wesentlichen parallel zur örtlichen Tangente an die Skelettlinie des nächst gelegenen Profils und somit etwa in Richtung der Hauptströmung am besagten Schaufelende ausgerichtet ist,
b.) die Öffnung des mindestens einen Auslasses an der Hauptströmungspfadberandung in der durch die Umfangsrichtung u und die Meridianrichtung m gebildeten Ebene stromauf der Hinterkantenlinie zwischen der konvexen Seite der Skelettlinie des nächst gelegenen Profils und einer Grenzlinie vorgesehen ist, wobei die Skelettlinie hier durch die Mittellinie des Profils und ihre tangentialen Verlängerungen an Vorder- und Hinterkante gebildet wird und die Grenzlinie in einem gleichbleibenden Abstand a=W+0,5·d von der konvexen Seite der Skelettlinie durch die zwischen zwei Schaufelprofilen gebildete Passage verläuft, wobei W die Weite der Schaufelpassage an der engsten Stelle und d die Dicke des Profils an dieser Engstelle ist,
c.) die Erstreckung und der Verlauf einer einzeln vorgesehenen Auslassöffnung an der Hauptströmungspfadberandung durch eine Auslasstrajektorie charakterisiert wird, wobei die Auslasstrajektorie durch die transversale Mittellinie der Auslassöffnung (quer beziehungsweise schräg zur Hauptströmungsrichtung) gebildet wird,
d.) die Erstreckung und der Verlauf einer Reihe nebeneinander vorgesehener Auslassöffnungen an der Hauptströmungspfadberandung durch eine Auslasstrajektorie charakterisiert wird, wobei die Auslasstrajektorie durch die Verbindungslinie durch die Mittelpunkte der in Reihe formierten Auslassöffnungen gebildet wird,
e.) mindestens eine Auslasstrajektorie in ihrem gesamten Verlauf Werte des relativen Neigungswinkels α im Bereich 0°< α < 100° aufweist, wobei der relative Neigungswinkel α zwischen der örtlichen Tangente an die Auslasstrajektorie in einem Punkt T und der örtlichen Tangente an die Skelettlinie im Fusspunkt des Lots von T auf die Skelettlinie gemessen wird,
wobei bevorzugt die Öffnung des mindestens einen Auslasses an der Hauptströmungspfadberandung in der durch die Umfangsrichtung u und die Meridianrichtung m gebildeten Ebene stromauf der Hinterkantenlinie zwischen der konvexen Seite der Skelettlinie des nächst gelegenen Profils und einer Grenzlinie vorgesehen ist, wobei die Grenzlinie in einem gleichbleibenden Abstand a=0,7*W+0,5*d von der konvexen Seite der Skelettlinie durch die zwischen zwei Schaufelprofilen gebildete Passage verläuft,
wobei erfindungsgemäß die Öffnung des mindestens einen Auslasses an der Hauptströmungspfadberandung in der durch die Umfangsrichtung u und die Meridianrichtung m gebildeten Ebene stromauf des engsten Querschnitt der zwischen zwei benachbarten Profilen gebildeten Passage vorgesehen ist,
wobei bevorzugt die Auslasstrajektorie in ihrem gesamten Verlauf im Wesentlichen orthogonal zur örtlichen Tangente an die Skelettlinie ausgerichtet ist,
wobei bevorzugt die Auslasstrajektorie entsprechend dem Verlauf der Isobaren an der Hauptströmungspfadberandung stromaufwärts geneigt und einheitlich gekrümmt ist,
wobei bevorzugt mindestens eine Auslassöffnung unmittelbar an die Profilsaugseite angrenzt,
wobei bevorzugt mindestens eine Auslassöffnung unmittelbar an den Rand des Rundungsradius des Schaufelendes angrenzt,
wobei bevorzugt mindestens eine Auslassöffnung stromauf der Vorderkantenlinie in unmittelbarer Nähe der Skelettlinie vorgesehen ist,
wobei bevorzugt im Bereich des Auslasses oder auch im Bereich der Randkammer mindestens ein Trennsteg vorgesehen ist, der den herangeführten Fluidstrom unterteilt oder auch, ähnlich wie ein Schaufelgitter, umlenkt, bevor er auf die Hauptströmungspfadberandung austritt,
wobei bevorzugt das feste Schaufelende der Schaufelreihe ein lastübertragendes festes Schaufelende ist, und demzufolge das feste Schaufelende und die das Schaufelende umgebende bauliche Struktur keine rotierende Relativbewegung zueinander ausführen,
wobei bevorzugt mindestens eine Randkammer am lastübertragenden festen Schaufelende als Primärrandkammer vorgesehen ist, von der zusätzlich mindestens ein Strömungsweg in das Innere mindestens einer Schaufel führt,
wobei bevorzugt auf der gegenüberliegenden Seite des Hauptströmungspfades die Schaufelreihe ebenfalls ein festes Schaufelende besitzt und dort außerhalb der Hauptströmungspfadberandung mindestens eine Sekundärrandkammer vorgesehen ist, wobei die mindestens eine Sekundärrandkammer durch den mindestens einen Strömungsweg im Innern mindestens einer Schaufel mit der Primärrandkammer in Verbindung steht und durch mindestens einen Auslass Fluid aus der mindestens einen Sekundärrandkammer auf die Oberfläche der Hauptströmungspfadberandung austritt,
wobei bevorzugt das auf der gegenüberliegenden Seite des Hauptströmungspfades vorgesehene Schaufelende ein lastfreies Schaufelende ist und dementsprechend das feste Schaufelende ein von einer Kavität umgebenes Deckband besitzt, wobei das Deckband und die das Deckband umgebende bauliche Struktur eine rotierende Relativbewegung ausführen und die Sekundärrandkammer innerhalb des Deckbandes vorgesehen ist,
wobei bevorzugt ausgehend von mindestens einem Strömungsweg im Innern mindestens einer Schaufel zu mindestens einer der beiden Schaufeloberflächen (konvexe Saugseite und konkave Druckseite) zusätzlich mindestens ein Auslass geschaffen ist, durch den Fluid in den Hauptströmungspfad austritt,
wobei bevorzugt bei Vorsehung mehrerer Auslässe an Schaufeloberflächen mindestens drei schlitzartige im Wesentlichen in hauptströmungstransveraler Richtung nebeneinander und in einer Reihe angeordnete Auslässe an der Saugseite vorgesehen sind,
wobei bevorzugt der mindestens eine Auslass schräg in die Oberfläche der Hauptströmungspfadberandung einmündet und an der Einmündestelle ein Knick zur Kontur der Hauptströmungspfadberandung gegeben ist, wobei der Mündungswinkel β, gemessen am Knickpunkt zwischen der Tangente an die innere Kontur des Auslasses und der Tangente an die Kontur der Hauptströmungspfadberandung, Werte kleiner als 25° aufweist,
wobei bevorzugt der mindestens eine Auslass die Form einer Düse aufweist,
wobei bevorzugt die Kontur der Hauptströmungspfadberandung im Bereich einer Auslassöffnung glatt verläuft,
wobei bevorzugt die Kontur der Hauptströmungspfadberandung im Bereich einer Auslassöffnung einen lokalen, auf die Hauptströmungsrichtung bezogen rücksprungartigen Absatz aufweisen,
wobei bevorzugt die Gestalt mindestens eines Auslasses an einer Strömungspfadberandung an einem festen Schaufelende wie folgt festgelegt ist:
a.) der Engquerschnitt des Auslasses befindet sich an oder nahe der Auslassöffnung
b.) der Auslass besitzt, vom Engquerschnitt in die Wandung der Hauptströmungspfadberandung hineingehend, eine über der gesamten effektiven Länge k kontinuierlich steigende Querschnittsweite sowie eine Krümmung einheitlichen Vorzeichens zwischen den Anfangs- und Endkreismittelpunkten MI und ME
c.) die effektive Länge k, bezogen auf die Engquerschnittsweite e, liegt im Wertebereich $k / e > 0,7$
d.) Der zwischen den Tangenten TGO und TGA eingeschlossene Mündungswinkel γ liegt im Wertebereich $0 ° < γ < 60 °$
e.) die Absatzhöhe f, bezogen auf die Engquerschnittsweite e, liegt im Wertebereich $0 < f / e < 3.$

Die vorliegende Erfindung erlaubt eine deutlich höhere aerodynamische Belastbarkeit von Rotoren und Statoren in Strömungsarbeitmaschinen, bei gleichbleibendem oder erhöhtem Wirkungsgrad. Eine Reduzierung der Teilezahl und des Komponentengewichts von mehr als 20% scheint erreichbar. Bei Einsatz des Konzeptes im Hochdruckverdichter eines Flugtriebwerkes mit rund 25000 Pfund Schub ergibt sich eine Reduzierung des spezifischen Kraftstoffverbrauches von bis zu 0,5%.

### Bezugszeichenliste

- 1: Gehäuse
- 2: Ringkanal / Hauptströmungspfad
- 3: Rotortrommel (Nabe)
- 4: Maschinenachse
- 5: Schaufel / Schaufelreihe
- 6: Auslass
- 7: Randkammer
- 8: Tangentialstrahl
- 9: Trennsteg / Umlenkkammer
- 10: Deckband
- 11: Dichtspitze
- 12: Kavität
- 13: Primärrandkammer
- 14: Sekundärrandkammer
- 15: Auslass
- 16: Vorleitrad
- 17: Rotor
- 18: Stator
- C: Lotpunkt
- DS: Druckseite
- e: Engquerschnittstelle
- G: Einmündestelle/Knickpunkt
- GL: Grenzlinie
- GML: Mittellinie
- HK: Hinterkante
- HKL: Hinterkantenlinie
- k: effektive Länge
- LL: Grenzlinie
- ME: Mittelpunkt
- MI: Mittelpunkt
- P: Punkt
- SL: Skelettlinie
- SS: Saugseite
- T: Punkt
- TA: Anfangspunkt
- TE: Endpunkt
- TGA: Tangente
- TGO: Tangente
- TJ: Trajektorie
- VK: Vorderkante
- VKL: Vorderkantenlinie
- W: Werte der Schaufelpassage
- φ: Punkt
- α: Neigungswinkel
- β: Mündungswinkel
- γ: Mündungswinkel

## Patentansprüche

1. Strömungsarbeitsmaschine mit einem Hauptströmungspfad (2), in welchem zumindest eine Reihe von Schaufeln (5) angeordnet ist, wobei mindestens ein Schaufelende einer Schaufelreihe eine feste Verbindung zur Hauptströmungspfadberandung aufweist und mindestens eine mit Fluid versorgte Randkammer (7) im Bereich dieses Schaufelendes außerhalb der Hauptströmungspfadberandung vorgesehen ist, wobei im Bereich des festen Schaufelendes im Bereich mindestens einer Schaufelsaugseite (SS) mindestens ein Auslass (6) vorgesehen ist, durch den Fluid aus der mindestens einen Randkammer (7) auf die Oberfläche der Hauptströmungspfadberandung in den Hauptströmungspfad ausleitbar ist, wobei
a.) durch die Form und Orientierung des mindestens einen Auslasses (6) der entstehende Fluidstrahl unmittelbar nach seinem Eintritt in den Hauptströmungspfad bei Betrachtung in der Meridianebene (x-r-Ebene) im Wesentlichen tangential zur Kontur der Hauptströmungspfadberandung und bei Betrachtung in der durch Umfangsrichtung u und Meridianrichtung m gebildeten Ebene im Wesentlichen parallel zur örtlichen Tangente (T) an die Skelettlinie des nächst gelegenen Profils einer Schaufel (5) am Schaufelende und im Wesentlichen in Richtung der Hauptströmung am Schaufelende ausgerichtet ist,
b.) die Öffnung des mindestens einen Auslasses (6) an der Hauptströmungspfadberandung in der durch die Umfangsrichtung u und die Meridianrichtung m gebildeten Ebene stromauf der Hinterkantenlinie (HKL) zwischen der konvexen Seite der Skelettlinie (SL) des nächst gelegenen Profils einer Schaufel (5) und einer Grenzlinie (GL) angeordnet ist, wobei die Skelettlinie (SL) durch die Mittellinie des Profils einer Schaufel (5) und tangentiale Verlängerungen an einer Vorder- und einer Hinterkante gebildet wird und die Grenzlinie (GL) in einem gleichbleibenden Abstand a=W+0,5·d von der konvexen Seite der Skelettlinie (SL) durch die zwischen zwei Schaufelprofilen gebildete Passage verläuft, wobei W die Weite der Schaufelpassage an der engsten Stelle und d die Dicke des Profils an dieser Engstelle ist,
c.) die Erstreckung und der Verlauf einer einzeln vorgesehenen Auslassöffnung (6) an der Hauptströmungspfadberandung durch eine Auslasstrajektorie (TJ) gebildet wird, wobei die Auslasstrajektorie (TJ) durch die transversale Mittellinie der Auslassöffnung (6) gebildet wird,
d.) die Erstreckung und der Verlauf einer Reihe nebeneinander vorgesehener Auslassöffnungen (6) an der Hauptströmungspfadberandung durch eine Auslasstrajektorie (TJ) gebildet wird, wobei die Auslasstrajektorie (TJ) durch die Verbindungslinie durch die Mittelpunkte der in Reihe formierten Auslassöffnungen (6) gebildet wird,
e.) mindestens eine Auslasstrajektorie in ihrem gesamten Verlauf Werte des relativen Neigungswinkels α im Bereich 0°< α < 100° aufweist, wobei der relative Neigungswinkel α zwischen der örtlichen Tangente (T) an die Auslasstrajektorie (TJ) in einem Punkt T und der örtlichen Tangente (T) an die Skelettlinie (SL) im Fußpunkt des Lots von T auf die Skelettlinie (SL) gemessen ist, **dadurch gekennzeichnet, dass** die Öffnung des mindestens einen Auslasses (6) an der Hauptströmungspfadberandung in der durch die Umfangsrichtung u und die Meridianrichtung m gebildeten Ebene stromauf des engsten Querschnitt (LW) der zwischen zwei benachbarten Profilen von Schaufeln (5) gebildeten Passage vorgesehen ist.

2. Strömungsarbeitsmaschine nach Anspruch 1, **dadurch gekennzeichnet, dass** die Öffnung des mindestens einen Auslasses (6) an der Hauptströmungspfadberandung in der durch die Umfangsrichtung u und die Meridianrichtung m gebildeten Ebene stromauf der Hinterkantenlinie (HKL) zwischen der konvexen Seite der Skelettlinie (SL) des nächst gelegenen Profils einer Schaufel (5) und einer Grenzlinie (LL) vorgesehen ist, wobei die Grenzlinie (LL) in einem gleichbleibenden Abstand a=0,7·W+0,5·d von der konvexen Seite der Skelettlinie (SL) durch die zwischen zwei Schaufelprofilen gebildete Passage verläuft.

3. Strömungsarbeitsmaschine nach einem der Ansprüche 1 bis 2, **dadurch gekennzeichnet, dass** die Auslasstrajektorie (TJ) in ihrem gesamten Verlauf im Wesentlichen orthogonal zur örtlichen Tangente (T) an die Skelettlinie (SL) ausgerichtet ist oder dass die Auslasstrajektorie (TJ) entsprechend dem Verlauf der Isobaren an der Hauptströmungspfadberandung stromaufwärts geneigt und einheitlich gekrümmt ist..

4. Strömungsarbeitsmaschine nach einem der Ansprüche 1 bis 3, **dadurch gekennzeichnet, dass** mindestens eine Auslassöffnung (6) unmittelbar an die Profilsaugseite angrenzt oder unmittelbar an den Rand des Rundungsradius des Schaufelendes angrenzt oder stromauf der Vorderkantenlinie (VKL) in unmittelbarer Nähe der Skelettlinie (SL) vorgesehen ist.

5. Strömungsarbeitsmaschine nach einem der Ansprüche 1 bis 4, **dadurch gekennzeichnet, dass** im Bereich des Auslasses (6) und/oder im Bereich der Randkammer (7) mindestens ein Trennsteg (9) angeordnet ist, der den herangeführten Fluidstrom unterteilt und/oder umlenkt, bevor dieser auf die Hauptströmungspfadberandung austritt.

6. Strömungsarbeitsmaschine nach einem der Ansprüche 1 bis 5, **dadurch gekennzeichnet, dass** das feste Schaufelende der Schaufelreihe (5) ein lastübertragendes festes Schaufelende ist, und das feste Schaufelende und die das Schaufelende umgebende bauliche Struktur keine rotierende Relativbewegung zueinanderausführen.

7. Strömungsarbeitsmaschine nach Anspruch 6, **dadurch gekennzeichnet, dass** die mindestens eine Randkammer (7) am lastübertragenden festen Schaufelende als Primärrandkammer (13) vorgesehen ist, von der zusätzlich mindestens ein Strömungsweg in das Innere mindestens einer Schaufel (5) führt.

8. Strömungsarbeitsmaschine nach Anspruch 7, **dadurch gekennzeichnet, dass** auf der gegenüberliegenden Seite des Hauptströmungspfades die Schaufelreihe (5) ein festes Schaufelende aufweist und außerhalb der Hauptströmungspfadberandung mindestens eine Sekundärrandkammer (14) ausgebildet ist, wobei die mindestens eine Sekundärrandkammer (14) durch den mindestens einen Strömungsweg im Innern mindestens einer Schaufel (5) mit der Primärrandkammer (13) in Verbindung steht und durch mindestens einen Auslass (6) Fluid aus der mindestens einen Sekundärrandkammer (14) auf die Oberfläche der Hauptströmungspfadberandung austritt, wobei insbesondere das auf der gegenüberliegenden Seite des Hauptströmungspfades vorgesehene Schaufelende ein lastfreies Schaufelende ist und dementsprechend das feste Schaufelende ein von einer Kavität umgebenes Deckband (10) aufweist, wobei das Deckband (10) und die das Deckband umgebende bauliche Struktur eine rotierende Relativbewegung ausführen und die Sekundärrandkammer (14) innerhalb des Deckbandes (10) ausgebildet ist.

9. Strömungsarbeitsmaschine nach einem der Ansprüche 7 oder 8, **dadurch gekennzeichnet, dass** ausgehend von mindestens einem Strömungsweg im Innern mindestens einer Schaufel (5) zumindest einer der beiden Schaufeloberflächen (konvexe Saugseite und konkave Druckseite) zusätzlich mindestens ein Auslass (15) geschaffen ist, durch den Fluid in den Hauptströmungspfad austritt.

10. Strömungsarbeitsmaschine nach Anspruch 9, **dadurch gekennzeichnet, dass** bei mehreren Auslässen (15) an Schaufeloberflächen mindestens drei schlitzartige im Wesentlichen in hauptströmungstransveraler Richtung nebeneinander und in einer Reihe angeordnete Auslässe (15) an der Saugseite ausgebildet sind.

11. Strömungsarbeitsmaschine nach einem der Ansprüche 1 bis 10, **dadurch gekennzeichnet, dass** der mindestens eine Auslass schräg in die Oberfläche der Hauptströmungspfadberandung einmündet und an der Einmündestelle ein Knick zur Kontur der Hauptströmungspfadberandung gegeben ist, wobei der Mündungswinkel β, gemessen am Knickpunkt zwischen der Tangente (T) an die innere Kontur des Auslasses und der Tangente (T) an die Kontur der Hauptströmungspfadberandung, Werte kleiner als 25° aufweist.

12. Strömungsarbeitsmaschine nach Anspruch 11, **dadurch gekennzeichnet, dass** der mindestens eine Auslass die Form einer Düse aufweist.

13. Strömungsarbeitsmaschine nach einem der vorhergehenden Ansprüche 1 bis 11, **dadurch gekennzeichnet, dass** die Kontur der Hauptströmungspfadberandung im Bereich einer Auslassöffnung glatt verlaufend ausgebildet ist oder im Bereich einer Auslassöffnung (6) einen lokalen, auf die Hauptströmungsrichtung bezogen rücksprungartigen Absatz aufweisen.

14. Strömungsarbeitsmaschine nach einem der Ansprüche 1 bis 10, **dadurch gekennzeichnet, dass** die Gestalt mindestens eines Auslasses (6) an einer Strömungspfadberandung an einem festen Schaufelende wie folgt festgelegt ist:
a.) der Engquerschnitt des Auslasses (6) befindet sich an oder nahe der Auslassöffnung
b.) der Auslass (6) besitzt, vom Engquerschnitt in die Wandung der Hauptströmungspfadberandung hineingehend, eine über der gesamten effektiven Länge k kontinuierlich steigende Querschnittsweite sowie eine Krümmung einheitlichen Vorzeichens zwischen den Anfangs- und Endkreismittelpunkten MI und ME
c.) die effektive Länge k, bezogen auf die Engquerschnittsweite e, liegt im Wertebereich k/e > 0,7
d.) der zwischen den Tangenten TGO und TGA eingeschlossene Mündungswinkel γ liegt im Wertebereich 0° < γ < 60°
e.) die Absatzhöhe f, bezogen auf die Engquerschnittsweite e, liegt im Wertebereich 0 < f/e < 3.

## Claims

1. Fluid-flow machine with a main flow path (2) in which at least one row of blades (5) is arranged, with at least one blade end of a blade row being firmly connected to the main flow path confinement and at least one fluid-supplied peripheral chamber (7) being provided in the area of this blade end outside the main flow path confinement, with at least one outlet (6) being provided in the area of the fixed blade end in the vicinity of at least one blade suction side (SS) through which fluid can be issued from the at least one peripheral chamber (7) onto the surface of the main flow path confinement into the main flow path, wherein
a.) the fluid jet, produced by virtue of the shape and orientation of the at least one outlet (6) is oriented, immediately upon its entry into the main flow path, essentially tangentially to the contour of the main flow path confinement when viewed in the meridional plane (x-r plane) and essentially parallelly to the local tangent (T) to the skeleton line of the nearest profile of a blade (5) on the blade end, and essentially in the direction of the main flow on the blade end, when viewed in the plane established by the circumferential direction u and the meridional direction m,
b.) the opening of the at least one outlet (6) is arranged on the main flow path confinement in the plane established by the circumferential direction u and the meridional direction m upstream of the trailing edge line (HKL) between the convex side of the skeleton line (SL) of the nearest profile of a blade (5) and a limiting line (GL), with the skeleton line (SL) being formed by the centerline of the profile of a blade (5) and tangential extensions at a leading and a trailing edge, and with the limiting line (GL) passing through the passage formed between two blade profiles at a constant distance a = W + 0.5 d to the convex side of the skeleton line (SL), with W being the width of the blade passage at the throat and d being the thickness of the profile at this throat,
c.) the extension and the course of an outlet (6) opening provided individually on the main flow path confinement are **characterized by** an outlet trajectory (TJ), with the outlet trajectory (TJ) being formed by the transversal centerline of the outlet (6) opening,
d.) the extension and the course of a row of outlet (6) openings provided side by side on the main flow path confinement are **characterized by** an outlet trajectory (TJ), with the outlet trajectory (TJ) being formed by the connecting line through the centers of the rowed outlet (6) openings,
e.) at least one outlet trajectory has, throughout its course, values of the relative inclination angle α in the range 0°< α < 100°, with the relative inclination angle α being measured between the local tangent (T) to the outlet trajectory (TJ) in a point T and the local tangent (T) to the skeleton line (SL) in the root point of the perpendicular from T on the skeleton line (SL), **characterized in that** the opening of the at least one outlet (6) is provided on the main flow path confinement in the plane established by the circumferential direction u and the meridional direction m upstream of the throat (LW) of the passage formed between two adjacent profiles of blades (5).

2. Fluid-flow machine in accordance with Claim 1, **characterized in that** the opening of the at least one outlet (6) is provided on the main flow path confinement in the plane established by the circumferential direction u and the meridional direction m upstream of the trailing edge line (HKL) between the convex side of the skeleton line (SL) of the nearest profile of a blade (5) and a limiting line (LL), with the limiting line (LL) passing through the passage formed between two blade profiles at a constant distance a = 0.7 W + 0.5 d to the convex side of the skeleton line (SL).

3. Fluid-flow machine in accordance with one of the Claims 1 to 2, **characterized in that** the outlet trajectory (TJ), throughout its course, is essentially orthogonally oriented to the local tangent (T) to the skeleton line (SL), or that the outlet trajectory (TJ) is upstreamly inclined and uniformly curved in correspondence with the course of the isobars at the main flow path confinement.

4. Fluid-flow machine in accordance with one of the Claims 1 to 3, **characterized in that** at least one outlet (6) opening immediately adjoins the profile suction side, or immediately adjoins the periphery of the rounding radius of the blade end, or is provided upstream of the leading edge line (VKL) in immediate vicinity of the skeleton line (SL).

5. Fluid-flow machine in accordance with one of the Claims 1 to 4, **characterized in that** in the area of the outlet (6) and/ or in the area of the peripheral chamber (7) at least one partition (9) is provided which divides and/ or deflects the fluid flow supplied before the latter issues onto the main flow path confinement.

6. Fluid-flow machine in accordance with one of the Claims 1 to 5, **characterized in that** the fixed blade end of the blade row (5) is a load-transmitting fixed blade end, and that the fixed blade end and the physical structure surrounding the blade end do not perform a rotary movement relative to each other.

7. Fluid-flow machine in accordance with Claim 6, **characterized in that** the at least one peripheral chamber (7) is provided on the load-transmitting fixed blade end as primary peripheral chamber (13) from which additionally at least one flow path leads into the interior of at least one blade (5).

8. Fluid-flow machine in accordance with Claim 7, **characterized in that** on the opposite side of the main flow path, the blade row (5) has a fixed blade end and at least one secondary peripheral chamber (14) is provided outside of the main flow path confinement, with the at least one secondary peripheral chamber (14) connecting to the primary peripheral chamber (13) via the at least one flow path in the interior of at least one blade (5), and with fluid issuing from the at least one secondary peripheral chamber (14) through at least one outlet (6) onto the surface of the main flow path confinement, wherein in particular the blade end provided on the opposite side of the main flow path is a load-free blade end and, accordingly, the fixed blade end has a shroud (10) surrounded by a cavity, with the shroud (10) and the physical structure surrounding the shroud performing a rotary relative movement and the secondary peripheral chamber (14) being provided within the shroud (10).

9. Fluid-flow machine in accordance with one of the Claims 7 or 8, **characterized in that**, originating on at least one flow path in the interior of at least one blade (5), additionally at least one outlet (15) through which fluid issues into the main flow path is provided on at least one of the two blade surfaces (convex suction side and concave pressure side).

10. Fluid-flow machine in accordance with Claim 9, **characterized in that** - where several outlets (15) on blade surfaces are provided - at least three slot-type outlets (15) essentially in main-flow transverse direction are arranged side by side and in a row at the suction side.

11. Fluid-flow machine in accordance with one of the Claims 1 to 10, **characterized in that** the at least one outlet obliquely enters the surface of the main flow path confinement and a bend to the contour of the main flow path confinement is provided at the entrance point, with the entrance angle β, measured at the bending point between the tangent (T) to the inner contour of the outlet and the tangent (T) to the contour of the main flow path confinement having values smaller than 25°.

12. Fluid-flow machine in accordance with Claim 11, **characterized in that** the at least one outlet is of nozzle-type shape.

13. Fluid-flow machine in accordance with one of the preceding Claims 1 to 11, **characterized in that** the contour of the main flow path confinement in the area of an outlet opening is smooth, or in the area of an outlet (6) opening has a local, setback-type step relative to the main flow direction.

14. Fluid-flow machine in accordance with one of the Claims 1 to 10, **characterized in that** the shape of at least one outlet (6) on a flow path confinement at a fixed blade end is defined as follows:
a.) the throat of the outlet (6) is at or near the outlet opening,
b.) the outlet (6) has, from the throat towards the wall of the main flow path confinement, a cross-sectional width which continuously increases over the entire effective length k, as well as a uniformly signed curvature between the beginning and the end circle centers MI and ME,
c.) the effective length k, relative to the throat width e, lies in the value range k / e > 0.7,
d.) the entrance angle γ included by the tangents TGO and TGA lies in the value range 0° < γ < 60°,
e.) the step height f, relative to the throat width e, lies in the value range 0 < f / e < 3.

## Revendications

1. Machine à écoulement avec une voie d'écoulement principale (2), dans laquelle est disposée au moins une rangée d'aubes (5), sachant qu'au moins une extrémité d'aube d'une rangée d'aubes présente une liaison fixe avec la bordure de la voie d'écoulement principale et qu'au moins une chambre marginale (7) alimentée en fluide est prévue dans la zone de cette extrémité d'aube à l'extérieur de la bordure de la voie d'écoulement principale, sachant qu'au moins une sortie (6) est prévue dans la zone de l'extrémité fixe d'aube à proximité d'au moins un côté d'aspiration de l'aube (SS) à travers laquelle sortie, du fluide provenant de ladite au moins une chambre marginale (7) est évacuable sur la surface de la bordure de la voie d'écoulement principale vers la voie d'écoulement principale, sachant
a.) qu'en raison de la forme et de l'orientation de ladite au moins une sortie (6), le jet de fluide est orienté, directement après son entrée dans la voie d'écoulement principale, essentiellement tangentiellement au contour de la bordure de la voie d'écoulement principale, si on l'observe dans le plan méridien (plan x-r) et essentiellement parallèlement à la tangente locale (T) à la ligne moyenne du profil le plus proche d'une aube (5) sur l'extrémité d'aube et essentiellement en direction de l'écoulement principal à l'extrémité d'aube, si on l'observe dans le plan formé par la direction circonférentielle u et la direction méridienne m,
b.) que l'orifice de ladite au moins une sortie (6) est disposé sur la bordure de la voie d'écoulement principale dans le plan formé par la direction circonférentielle u et la direction méridienne m en amont de la ligne du bord de fuite (HKL) entre le côté convexe de la ligne moyenne (SL) du profil le plus proche d'une aube (5) et une ligne de délimitation (GL), sachant que la ligne moyenne (SL) est formée par la ligne médiane du profil d'une aube (5) et les extensions tangentielles sur un bord d'attaque et un bord de fuite et que la ligne de délimitation (GL) s'étend, avec un écart constant a = W + 0,5 d du côté convexe de la ligne moyenne (SL) à travers le passage formé entre deux profils d'aube, sachant que W est la largeur du passage d'aubes au point d'étranglement et d est l'épaisseur du profil à ce point d'étranglement,
c.) que l'extension et le tracé d'un orifice de sortie (6) prévu individuellement sur la bordure de la voie d'écoulement principale sont **caractérisés par** une trajectoire de sortie (TJ), sachant que la trajectoire de sortie (TJ) est formée par la ligne médiane transversale de l'orifice de sortie (6),
d.) que l'extension et le tracé d'une rangée d'orifices de sortie (6) prévus les uns à côté des autres sur la bordure de la voie d'écoulement principale sont **caractérisés par** une trajectoire de sortie (TJ), sachant que la trajectoire de sortie (TJ) est formée par la ligne de jonction reliant les centres des orifices de sortie (6) agencés en rang,
e.) qu'au moins une trajectoire de sortie présente, dans la totalité de son tracé, des valeurs de l'angle d'inclinaison relatif α, telles que 0° < α < 100°, sachant que l'angle d'inclinaison relatif α est mesuré entre la tangente locale (T) à la trajectoire de sortie (TJ) à un point T et la tangente locale (T) à la ligne moyenne (SL) au point de pied de la perpendiculaire de T sur la ligne moyenne (SL), **caractérisée en ce que** l'orifice de ladite au moins une sortie (6) est prévu sur la bordure de la voie d'écoulement principale dans le plan formé par la direction circonférentielle u et la direction méridienne m en amont de l'étranglement (LW) du passage formé entre deux profils adjacents d'aubes (5).

2. Machine à écoulement selon la revendication n° 1, **caractérisée en ce que** l'orifice de ladite au moins une sortie (6) est prévu sur la bordure de la voie d'écoulement principale dans le plan formé par la direction circonférentielle u et la direction méridienne m en amont de la ligne du bord de fuite (HKL) entre le côté convexe de la ligne moyenne (SL) du profil le plus proche d'une aube (5) et une ligne de délimitation (LL), sachant que la ligne de délimitation (LL) s'étend, avec un écart constant a = 0,7 W + 0,5 d du côté convexe de la ligne moyenne (SL) à travers le passage formé entre deux profils d'aube.

3. Machine à écoulement selon une des revendications n° 1 à n° 2, **caractérisée en ce que** dans la totalité de son tracé, la trajectoire de sortie (TJ) est orientée essentiellement orthogonalement à la tangente locale (T) à la ligne moyenne (SL) ou que la trajectoire de sortie (TJ) est inclinée et incurvée uniformément en amont, conformément au tracé des isobares sur la bordure de la voie d'écoulement principale.

4. Machine à écoulement selon une des revendications n° 1 à n° 3, **caractérisée en ce qu'**au moins un orifice de sortie (6) jouxte directement le côté d'aspiration du profil ou jouxte directement la périphérie du rayon de courbure de l'extrémité d'aube ou est prévu en amont de la ligne du bord d'attaque (VKL) à proximité immédiate de la ligne moyenne (SL).

5. Machine à écoulement selon une des revendications n° 1 à n° 4, **caractérisée en ce que** dans la zone de la sortie (6) et/ ou dans la zone de la chambre marginale (7) est disposée au moins une traverse de séparation (9) qui divise et/ ou dévie le flux de fluide qui y est conduit avant que celui-ci sorte sur la bordure de la voie d'écoulement principale.

6. Machine à écoulement selon une des revendications n° 1 à n° 5, **caractérisée en ce que** l'extrémité fixe d'aube de la rangée d'aubes (5) est une extrémité fixe d'aube transmettant la charge et que l'extrémité fixe d'aube et la structure physique entourant l'extrémité d'aube ne réalisent pas de mouvement de rotation l'une par rapport à l'autre.

7. Machine à écoulement selon la revendication n° 6, **caractérisée en ce que** ladite au moins une chambre marginale (7) est conçue, sur l'extrémité fixe d'aube transmettant la charge, sous forme de chambre marginale primaire (13) à partir de laquelle au moins une voie d'écoulement conduit à l'intérieur d'au moins une aube (5).

8. Machine à écoulement selon la revendication n° 7, **caractérisée en ce que** sur le côté opposé de la voie d'écoulement principale, la rangée d'aubes (5) présente une extrémité fixe d'aube et qu'au moins une chambre marginale secondaire (14) est prévue à l'extérieur de la bordure de la voie d'écoulement principale, sachant que ladite au moins une chambre marginale secondaire (14) est reliée à la chambre marginale primaire (13) par ladite au moins une voie d'écoulement à l'intérieur d'au moins une aube (5) et que du fluide sort de ladite au moins une chambre marginale secondaire (14) à travers au moins une sortie (6) pour s'écouler sur la surface de la bordure de la voie d'écoulement principale, sachant que notamment l'extrémité d'aube prévue sur le côté opposé de la voie d'écoulement principale est une extrémité d'aube sans charge et que par conséquent, l'extrémité fixe d'aube présente une virole (10) entourée par une cavité, sachant que la virole (10) et la structure physique entourant la virole réalisent un mouvement relatif de rotation et que la chambre marginale secondaire (14) est conçue à l'intérieur de la virole (10).

9. Machine à écoulement selon une des revendications n° 7 ou n° 8, **caractérisée en ce que** partant de la dite au moins une voie d'écoulement à l'intérieur d'au moins une aube (5), au moins une sortie (15) à travers laquelle du fluide sort dans la voie d'écoulement principale, est pourvue en plus sur au moins une des deux surfaces d'aube (côté d'aspiration convexe et côté de refoulement concave).

10. Machine à écoulement selon la revendication n° 9, **caractérisée en ce qu'**au niveau de plusieurs sorties (15) sur les surfaces d'aube, au moins trois sorties (15) en forme de fente essentiellement dans le sens transversal à l'écoulement principal sont disposées les unes à côté des autres en rang, côté d'aspiration.

11. Machine à écoulement selon une des revendications n° 1 à n° 10, **caractérisée en ce que** ladite au moins une sortie débouche obliquement dans la surface de la bordure de la voie d'écoulement principale et qu'il existe une courbure dans le contour de la bordure de la voie d'écoulement principale au point d'entrée, sachant que l'angle d'entrée β, mesuré sur le point de courbure entre la tangente (T) au contour intérieur de la sortie et la tangente (T) au contour de la bordure de la voie d'écoulement principale, présente des valeurs inférieures à 25°.

12. Machine à écoulement selon la revendication n° 11, **caractérisée en ce que** ladite au moins une sortie présente la forme d'une tuyère.

13. Machine à écoulement selon une des revendications précédentes n° 1 à n° 11, **caractérisée en ce que** le contour de la bordure de la voie d'écoulement principale s'étend de manière lisse dans la zone d'un orifice de sortie ou présente un retrait local par rapport au sens d'écoulement principal dans la zone d'un orifice de sortie (6).

14. Machine à écoulement selon une des revendications n° 1 à n° 10, **caractérisée en ce que** la forme d'au moins une sortie (6) sur une bordure de la voie d'écoulement sur une extrémité fixe d'aube est définie comme suit :
a.) l'étranglement de la sortie (6) se trouve sur ou à proximité de l'orifice de sortie,
b.) la sortie (6) possède, depuis l'étranglement jusqu'à la paroi de la bordure de la voie d'écoulement principale, une largeur de section continuellement croissante sur toute la longueur effective k ainsi qu'une courbure de signe uniforme entre les centres de cercle initial et final MI et ME,
c.) la longueur effective k, par rapport à la largeur d'étranglement e, est telle que k / e > 0,7,
d.) l'angle d'entrée γ compris entre les tangentes TGO et TGA est tel que 0° < γ < 60°,
e.) la hauteur de retrait f, par rapport à la largeur d'étranglement e, est telle que 0 < f / e < 3.
